# EUROPÄISCHE PATENTANMELDUNG

(11) **EP 2 641 483 A1**
(43) Veröffentlichungstag der Anmeldung: **25.09.2013**
(21) Anmeldenummer: 13158778.4
(22) Anmeldetag: 12.03.2013
(51) Int. Cl.: A24C 5/18, A24D 3/02

(54) **Formateinrichtung einer Strangmaschine**

(30) Priorität: 20.03.2012 DE 102012204442
(71) Anmelder: HAUNI Maschinenbau AG, 21033 Hamburg (DE)
(72) Erfinder: Schafforz, Mathias, 21039 Börnsen (DE); Thiele, Henning, 21484 Lauenburg (DE); Hartmann, Franz, 21502 Geesthacht (DE); Golz, Peter, 21217 Seevetal (DE); Siegel, Frank, 21039 Escheburg (DE); Schmidt, Carsten, 22952 Lütjensee (DE); Janz, Dietmar, 22946 Trittau (DE)
(74) Vertreter: Grebner, Christian Georg Rudolf

(57) **Zusammenfassung**

Die Erfindung betrifft eine Formateinrichtung (10, 20, 30) einer Strangmaschine der Tabak verarbeitenden Industrie zum Herstellen eines umhüllten und im Querschnitt rundgeformten, und insbesondere kontinuierlichen, Strangs (50) der Tabak verarbeitenden Industrie, insbesondere Tabakstrang oder Filterstrang, wobei in einem Strangförderabschnitt der Formateinrichtung (10, 20, 30) ein Förderkanal (37) für den zu bildenden Strang unter Verwendung eines unterseitigen ein Unterformat ausbildenden Unterformatkörpers (36) und eines mit einem Deckleistenkörper (32) versehenen Oberformats (12, 22) ausgebildet ist.

Die Formateinrichtung (10, 20, 30) zeichnet sich dadurch aus, dass eine mit dem Deckleistenkörper (32) verbundene motorisch betätigbare Verstelleinrichtung (66) für den Deckleistenkörper (32) und ein motorischer Antrieb (44) für die Verstelleinrichtung (66) vorgesehen sind, wobei die Verstelleinrichtung (66) mit dem Deckleistenkörper (32) verbunden ist und wobei unter Verwendung der am Deckleistenkörper (32) angreifenden Verstelleinrichtung (66) eine zwangsgeführte, vorzugsweise stufenlose, Verstellung, insbesondere Linearverstellung, des Deckleistenkörpers (32) in Bezug auf den Unterformatkörper (36), vorzugsweise in vertikaler Richtung, ausführbar ist.

Außerdem betrifft die Erfindung eine Strangmaschine der Tabak verarbeitenden Industrie, insbesondere Filterstrangmaschine oder Tabakstrangmaschine, sowie ein Verfahren zum Betreiben einer Strangmaschine (K, P) zur Herstellung eines von einem Umhüllungsmaterialstreifen (56) umhüllten, vorzugsweise kontinuierlichen, Strangs (50) der Tabak verarbeitenden Industrie, insbesondere Filterstrang oder Tabakstrang.

## Beschreibung

Die Erfindung betrifft eine Formateinrichtung einer Strangmaschine der Tabak verarbeitenden Industrie zum Herstellen eines umhüllten und im Querschnitt rundgeformten, und insbesondere kontinuierlichen, Strangs der Tabak verarbeitenden Industrie, insbesondere Tabakstrang oder Filterstrang, wobei in einem Strangförderabschnitt der Formateinrichtung ein Förderkanal für den zu bildenden Strang unter Verwendung eines unterseitigen ein Unterformat ausbildenden Unterformatkörpers und eines mit einem Deckleistenkörper versehenen Oberformats ausgebildet ist. Ferner betrifft die Erfindung eine Strangmaschine der Tabak verarbeitenden Industrie, insbesondere Filterstrangmaschine oder Tabakstrangmaschine.

Überdies betrifft die Erfindung ein Verfahren zum Betreiben einer Strangmaschine zur Herstellung eines von einem Umhüllungsmaterialstreifen umhüllten, vorzugsweise kontinuierlichen, Strangs der Tabak verarbeitenden Industrie, insbesondere Filterstrang oder Tabakstrang, wobei ein zu umhüllender Strang zusammen mit dem Umhüllungsmaterialstreifen in Strangförderrichtung durch eine erste einen Strang bildende Formateinheit mit einer ersten Oberformateinheit einer Formateinrichtung, wobei die erste Oberformateinheit mit einem eine Strangformungskontur aufweisenden Deckleistenkörper ausgebildet ist, und anschließend der zu bildende Strang durch eine zweite strangbildende Formateinheit mit einer zweiten Oberformateinheit der Formateinrichtung in einem einen Förderkanal aufweisenden Unterformat gefördert wird, wobei die erste Oberformateinheit in Bezug auf den Förderkanal mit einem vorbestimmten Abstand positioniert ist und wobei die zweite Oberformateinheit in Bezug auf den Förderkanal mit einem regelbaren Abstand positioniert wird.

Unter einem umhüllten Strang der Tabak verarbeitenden Industrie wird im Sinne der Erfindung insbesondere ein endloser Filterstrang oder ein aus Tabakgut gebildeter Tabakstrang verstanden, der mit einem Umhüllungsstreifen aus Papier, Folie oder dergleichen umhüllt ist.

Beispielsweise ist in DE 27 48 172 A1 eine Strangformvorrichtung für Strangmaschinen zum Herstellen stabförmiger Artikel der Tabak verarbeitenden Industrie offenbart.

Darüber hinaus offenbart DE 101 45 327 A1 eine Formatgarnitur für eine Strangmaschine der Tabak verarbeitenden Industrie, wobei die Kontur von Seitenführungsflächen und Strangführungsflächen wenigstens bereichsweise in Strangförderrichtung vor Erreichen einer vertikalen Ausrichtung wenigstens einer Seitenführungsfläche asymmetrisch ist.

Ausgehend von diesem Stand der Technik besteht die Aufgabe der Erfindung darin, den Betrieb einer Formateinrichtung einer Strangmaschine der Tabak verarbeitenden Industrie zu verbessern, wobei die Strangmaschine auf einfache Weise schnell an die Produktionsbedingungen anpassbar sein soll.

Gelöst wird diese Aufgabe durch eine Formateinrichtung einer Strangmaschine der Tabak verarbeitenden Industrie zum Herstellen eines umhüllten und im Querschnitt rundgeformten, und insbesondere kontinuierlichen, Strangs der Tabak verarbeitenden Industrie, insbesondere Tabakstrang oder Filterstrang, wobei in einem Strangförderabschnitt der Formateinrichtung ein Förderkanal für den zu bildenden Strang unter Verwendung eines unterseitigen ein Unterformat ausbildenden Unterformatkörpers und unter Verwendung eines mit einem, vorzugsweise nicht verschwenkbaren, Deckleistenkörper versehenen Oberformats ausgebildet ist, die dadurch weitergebildet wird, dass eine mit dem Deckleistenkörper verbundene motorisch betätigbare Verstelleinrichtung für den Deckleistenkörper und ein motorischer Antrieb für die Verstelleinrichtung vorgesehen sind, wobei die Verstelleinrichtung mit dem Deckleistenkörper verbunden ist und wobei unter Verwendung der am Deckleistenkörper angreifenden Verstelleinrichtung eine zwangsgeführte, vorzugsweise stufenlose, Verstellung, insbesondere Linearverstellung, des Deckleistenkörpers in Bezug auf den Unterformatkörper, vorzugsweise in vertikaler Richtung, ausführbar ist.

Die Erfindung beruht auf dem Gedanken, dass durch die Position des mit einer Strangformungskontur versehenen Deckleistenkörpers aufgrund der Position des Deckleistenkörpers der Durchmesser des zu bildenden Strangs, z.B. Tabakstrang oder Zigarettenstrang, im laufenden Betrieb einer Strangmaschine auf einfache Weise verändert oder angepasst wird, wodurch sich eine zusätzlich motorisch angetriebene Verstellung und Höhenanpassung des Deckleistenkörpers ergibt. Durch die Position bzw. Positionsänderung des Deckleistenkörpers ist es möglich, die Temperatur zwischen dem zu bildenden Strang und einer nachfolgenden (zweiten) Oberformateinheit, z.B. Kühleinrichtung bzw. Kühlsteg, entsprechend zu beeinflussen. Wird beispielsweise festgestellt, dass die Reibungswärme beim Kontakt des zu formenden Strangs mit der zweiten Oberformateinheit, die in Strangförderrichtung nach der eingangsseitigen mit einem Deckleistenkörper versehenen ersten Oberformateinheit angeordnet ist, zunimmt, wird aufgrund einer vorgesehenen Regelung oder Regeleinrichtung der voran stromauf angeordnete und durchmesservorgebende Deckleistenkörper auf das oder in Richtung des Niveaus der nachfolgenden (zweiten) Oberformateinheit, z.B. Kühleinrichtung, abgesenkt, wodurch aufgrund der geänderten Position bzw. Höhenanpassung des Deckleistenkörpers die Form des zu bildenden Strangs beeinflusst wird, wodurch die Reibungswärme beim Kontakt zwischen dem zu bildenden Strang und der zweiten Oberformateinheit reduziert wird und dadurch die Temperatur bzw. Kontakttemperatur zwischen dem zu bildenden Strang und der (zweiten) Oberformateinheit abgesenkt wird, wodurch beispielsweise bei Ausgestaltung der zweiten Oberformateinheit als Kühleinrichtung die entsprechende bereitzustellende Kühlleistung verringert wird. Hierdurch wird eine bessere Energiebilanz bei einer Oberformatkühlung des zu bildenden Strangs in Folge der geregelten Höhenanpassung der ersten Oberformateinheit erreicht.

Da die Verstelleinrichtung mit dem Deckleistenkörper verbunden bzw. wirkverbunden ist, ist es möglich, aufgrund des motorischen Antriebs für die Verstelleinrichtung eine stufenlose Verstellung bzw. Positionierung des Deckleistenkörpers auszuführen, wobei insbesondere der Antrieb für die Verstelleinrichtung als elektrischer Antrieb ausgebildet ist.

Dazu ist in einer Ausgestaltung weiter vorgesehen, dass die Verstelleinrichtung für den Deckleistenkörper eine Vertikalführungseinrichtung für den Deckleistenkörper aufweist.

Hierzu ist weiter vorgesehen, dass die Vertikalführungseinrichtung für den Deckleistenkörper wenigstens einen oder mehrere, vorzugsweise vertikal ausgebildete, Stiftkörper und jeweils eine für die Stiftkörper vorgesehene Stiftkörperführungsaufnahme, die mit dem jeweiligen Stiftkörper zusammenwirkt, aufweist. Hierdurch ist es möglich, dass eine stufenlose vertikale Positionsänderung des Deckleistenkörpers in Bezug auf den unterseitigen Unterformatkörper ausgeführt wird, wobei hierbei Stiftkörper an dem Deckleistenkörper vorgesehen sein können, die mit Stiftkörperführungsaufnahmen des Unterformats bzw. des Unterformatkörpers zusammenwirken. Im Rahmen der Erfindung kann dabei vorgesehen sein, dass am Unterformatkörper für den Deckleistenkörper die Stiftkörper nach oben ragend ausgebildet sind, wobei der Deckleistenkörper entsprechende Stiftkörperführungsaufnahmen aufweist, so dass die Stiftkörper des Unterformatkörpers in die Stiftkörperführungsaufnahmen des Deckleistenkörpers eingreifen und aufgrund der vertikalen Ausrichtung eine Bewegung des Deckleistenkörpers in senkrechter Richtung ermöglichen.

Darüber hinaus ist in einer Ausgestaltung vorgesehen, dass die Verstelleinrichtung einen betätigbaren Verstellkörper, insbesondere eine betätigbare Verstellschraube, aufweist, so dass die vertikale Höhe des Deckleistenkörpers bei der Betätigung des Verstellkörpers durch einen motorischen Antrieb in Bezug auf den unterseitigen Unterformatkörper einstellbar ist. Hierbei ist der Verstellkörper als motorisch betätigbarer Verstellkörper bzw. Verstellschraube mit einem entsprechenden Antrieb verbunden, so dass bei Drehen der Verstellschraube der Deckleistenkörper gegenüber dem Unterformatkörper in Abhängigkeit der Drehrichtung vertikal nach oben oder unten bewegt wird.

Hierzu ist in einer Ausführungsform weiter vorgesehen, dass der Verstellkörper über einen vertikal bewegbaren Verbindungskörper mit dem Deckleistenkörper verbunden ist, wobei insbesondere der Verbindungskörper mittels einer Spanneinrichtung, insbesondere Feder, vorgespannt ist.

Außerdem ist es in einer Weiterbildung der Formateinrichtung bevorzugt, dass eine Regeleinrichtung für die Verstelleinrichtung vorgesehen ist, derart, dass in Abhängigkeit des Durchmessers des erzeugten Strangs, vorzugsweise nach Durchlauf des Strangs durch die Formateinrichtung, und/oder in Abhängigkeit der Temperatur, insbesondere der Kontakttemperatur, zwischen dem geförderten Strang und einer in Förderrichtung des Strangs nachgeordneten, vorzugsweise separaten, Oberformateinheit, die mit dem geförderten Strang in Kontakt bringbar oder gebracht ist, die Position des Deckleistenkörpers regelbar ist.

Dazu ist in einer bevorzugten Ausführungsform der Formateinrichtung vorgesehen, dass die Regeleinrichtung mit einer Messeinrichtung zum Messen oder zum Erfassen des Querschnitts des gebildeten Strangs und/oder die Regeleinrichtung mit einer Temperatursensoreinheit an der zweiten Oberformateinheit verbunden ist. Hierdurch wird erreicht, dass mittels der Messeinrichtung die Form des gebildeten Strangs überwacht und erfasst wird, so dass bei Abweichungen von Sollwerten z.B. des Strang-Querschnitts in Abhängigkeit der festgestellten Abweichungen unter Verwendung der Regeleinrichtung die Position die eingangsseitigen Deckleistenkörpers in der Vertikalen verändert wird. Darüber hinaus wird mittels der Temperatursensoreinheit an der zweiten Oberformateinheit die Kontakttemperatur bzw. die Reibungswärme zwischen dem zu bildenden Strang und der nach dem Deckleistenkörper angeordneten zweiten Oberformateinheit erfasst, so dass in Abhängigkeit der erfassten und durch Reibung erzeugten Temperatur die Position des eingangsseitigen Deckleistenkörpers entsprechend angepasst wird.

Überdies ist in einer Weiterbildung vorgesehen, dass die Regeleinrichtung mit dem Antrieb für die Verstelleinrichtung für den Deckleistenkörper verbunden ist und/oder dass die Regeleinrichtung mit einem Verstellmotor der zweiten Oberformateinheit verbunden ist. Hierdurch werden die Höhe bzw. die Positionen der zweiten Oberformateinheit und des als erste Oberformateinheit ausgebildeten Deckleistenkörpers entsprechend in der Höhe eingestellt, wodurch aufgrund der relativen Ausrichtung der ersten Oberformateinheit bzw. des eingangsseitigen Deckleistenkörpers in Bezug auf die zweite Oberformateinheit, z.B. Kühlsteg oder Kühleinrichtung, entsprechend eingestellt wird, wodurch die Qualität eines rundgeformten Strangs in Bezug auf einen vorbestimmten Durchmesser konstant gehalten oder erhöht wird, so dass aufgrund der Positionsanpassung des Deckleistenkörpers und ggf. Höhenanpassung der zweiten Oberformateinheit der Betrieb an einer Strangmaschine zur Herstellung eines Tabakstrangs oder eines Filterstrangs nicht unterbrochen wird.

Ferner zeichnet sich eine Ausführungsform der Formateinrichtung dadurch aus, dass die Formateinrichtung mehrere, vorzugsweise separate, Oberformateinheiten aufweist, wobei in Förderrichtung des Strangs oder des zu bildenden Strangs eine, vorzugsweise eingangsseitige, erste Oberformateinheit mit dem Deckleistenkörper ausgebildet ist und/oder eine zweite Oberformateinheit, die in Förderrichtung des Strangs nach der ersten Oberformateinheit angeordnet ist, als eine Kühleinrichtung oder eine Heizeinrichtung oder eine Klebkammer für den zu bildenden Strang ausgebildet ist.

Hierbei ist sowohl bei der Ausbildung einer Filterstrangmaschine nach dem eingangsseitigen Deckleistenkörper (als erste Oberformateinheit) ein mit einem Kühlsteg ausgebildete zweite Oberformateinheit vorgesehen. Bei der Ausbildung einer Zigarettenstrangmaschine oder Tabakstrangmaschine wird auf eine Versiegelungseinheit wie z.B. eine Klebkammer zwischen einem eingangsseitigen Deckleistenkörper (als erste Oberformateinheit) und einer mit einem Heizsteg ausgebildeten Oberformateinheit verzichtet, so dass bei der Tabakstrangmaschine die mit einem Heizsteg ausgebildete Oberformateinheit für die Klebnaht eines um den gebildeten Strang herumgelegten Umhüllungsmaterialstreifens unmittelbar im Anschluss an den eingangsseitigen Deckleistenkörper (als erste Oberformateinheit) angeordnet ist, so dass nach der Formung des Strangs durch den mit einer Strangformungskontur ausgebildeten Deckleistenkörper der auf den Umhüllungsmaterialstreifen applizierte Leim durch den Heizsteg der nachgeordneten (zweiten) Oberformateinheit schnell abgebunden und ausgehärtet wird.

Ferner zeichnet sich eine Weiterbildung der Formateinrichtung dadurch aus, dass die Formateinrichtung ausschließlich nur zwei Oberformateinheiten aufweist, wobei insbesondere die Formateinrichtung ohne eine Versiegelungseinrichtung bzw. ohne eine so genannte Klebkammer für einen Umhüllungsmaterialstreifen des zu umhüllenden Strangs, vorzugsweise ohne Klebkammer oder klebkammerfrei, insbesondere bei einer Tabakstrangmaschine, ausgebildet ist.

Darüber hinaus wird die Aufgabe gelöst durch eine Strangmaschine der Tabak verarbeitenden Industrie, insbesondere Filterstrangmaschine oder Tabakstrangmaschine, die mit einer voranstehend beschriebenen Formateinrichtung ausgebildet ist. Zur Vermeidung von Wiederholungen wird auf die obigen Ausführungen ausdrücklich verwiesen.

Außerdem wird die Aufgabe gelöst durch ein Verfahren zum Betreiben einer Strangmaschine zur Herstellung eines von einem Umhüllungsmaterialstreifen umhüllten, vorzugsweise kontinuierlichen, Strangs der Tabak verarbeitenden Industrie, insbesondere Filterstrang oder Tabakstrang, wobei ein zu umhüllender Strang zusammen mit dem Umhüllungsmaterialstreifen in Strangförderrichtung durch eine erste einen Strang bildende Formateinheit mit einer ersten Oberformateinheit einer Formateinrichtung, wobei die erste Oberformateinheit mit einem eine Strangformungskontur aufweisenden Deckleistenkörper ausgebildet ist, und anschließend der zu bildende Strang durch eine zweite strangbildende Formateinheit mit einer zweiten Oberformateinheit der Formateinrichtung in einem einen Förderkanal aufweisenden Unterformat gefördert wird, wobei die erste Oberformateinheit in Bezug auf den Förderkanal mit einem vorbestimmten Abstand positioniert ist und wobei die zweite Oberformateinheit in Bezug auf den Förderkanal mit einem regelbaren oder einstellbaren Abstand positioniert wird, wobei das Verfahren dadurch weitergebildet wird, dass die Position des Deckleistenkörpers mittels einer Verstelleinrichtung für den Deckleistenkörper verstellt wird, wobei die Verstelleinrichtung und der Deckleistenkörper miteinander verbunden sind, und wobei die Position des Deckleistenkörpers mittels einer Regeleinrichtung in Abhängigkeit des Durchmessers des erzeugten Strangs, vorzugsweise nach Durchlauf des Strangs durch die Formateinrichtung, und/oder in Abhängigkeit der Temperatur, insbesondere der Kontakttemperatur, zwischen dem geförderten Strang und der in Förderrichtung des Strangs nachgeordneten, vorzugsweise separaten, Oberformateinheit, die mit dem geförderten Strang in Kontakt bringbar oder gebracht ist, geregelt wird.

Die Erfindung beruht auf dem Gedanken, dass die Position eines eingangsseitigen Deckleistenkörpers (als erste Oberformateinheit) in Abhängigkeit der Temperatur zwischen einem geförderten Strang und der in Förderrichtung des Strangs nachgeordneten zweiten Oberformateinheit geregelt wird. Hierdurch wird Reibung sowie die Reibungswärme zwischen dem zu bildenden Strang und der mit dem Strang in Kontakt stehenden Oberformateinheit reduziert, wobei die Temperatur an der Oberformateinheit entsprechend abnimmt.

Darüber hinaus wird das Verfahren vorteilhafterweise dadurch weitergebildet, dass die Position des Deckleistenkörpers bei ansteigender Temperatur zwischen dem zu bildenden Strang und der zweiten Oberformateinheit in vertikaler Richtung angehoben wird, so dass der Durchmesser nahezu konstant gehalten werden kann.

Überdies ist bei einer Ausgestaltung des Verfahrens weiterhin vorgesehen, dass die Position des Deckleistenkörpers bei fallender Temperatur zwischen dem zu bildenden Strang und der zweiten Oberformateinheit in vertikaler Richtung abgesenkt wird, so dass der Durchmesser nahezu konstant gehalten werden kann.

Dazu ist weiterhin bei dem Verfahren vorgesehen, dass die Formateinrichtung wie voranstehend beschrieben ausgebildet ist, wobei zur Vermeidung von Wiederholungen ebenfalls auf die obigen Ausführungen entsprechend verwiesen wird.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine Formateinrichtung einer Zigarettenstrangmaschine;
- Fig. 2: schematisch eine Ansicht einer Formateinrichtung einer Filterstrangmaschine;
- Fig. 3: schematisch den Aufbau einer Formateinrichtung einer Strangmaschine der Tabak verarbeitenden Industrie mit einer Regeleinrichtung;
- Fig. 4a: schematisch eine Draufsicht auf einen Einlaufbereich einer Formateinrichtung im Ausschnitt und
- Fig. 4b: einen Querschnitt durch die Formateinrichtung gemäß der in Fig. 4a eingezeichneten Schnittlinie A-A.

In den Zeichnungen sind jeweils gleiche oder gleichartige Elemente und/oder Teile mit denselben Bezugsziffern versehen, so dass von einer erneuten Vorstellung jeweils abgesehen wird.

In Fig. 1 ist schematisch eine Formateinrichtung 10 einer Zigarettenstrangmaschine P schematisch dargestellt. Beispielsweise ist eine Zigarettenstrangmaschine der HAUNI Maschinenbau AG unter der Bezeichnung PROTOS bekannt.

Die Formateinrichtung 10 verfügt über ein Oberformat 12 und ein Unterformat 14. Ein zu umhüllender Tabakstrang wird zwischen dem Oberformat 12 und dem Unterformat 14 von rechts nach links gemäß der in Fig. 1 schematisch eingezeichneten Förderrichtung F des zu umhüllenden längsaxial geförderten Tabakstrangs gefördert. Das Oberformat 12 weist in Förderrichtung F eine Deckleiste 12.1, eine Klebkammer 12.2 und einen Heizsteg 12.3 auf.

Im Unterformat 14 ist ein Förderkanal für den zu umhüllenden Tabakstrang ausgebildet, wobei das Unterformat 14 selbst aus selbstständigen Einheiten, wie z.B. einer Einlaufkammer, einem ersten Unterformat, einem zweiten Unterformat und einer Auslaufkammer, bestehen kann.

In Fig. 2 ist schematisch eine Formateinrichtung 20 einer Filterstrangmaschine K dargestellt. Eine Filterstrangmaschine der HAUNI Maschinenbau AG, Hamburg, ist unter der Bezeichnung KDF bekannt.

In Fig. 3 ist schematisch der Aufbau einer Formateinrichtung 30 für eine Strangmaschine der Tabak verarbeitenden Industrie mit einer erfindungsgemäßen Regeleinrichtung 40 zur Regelung der, vorzugsweise vertikalen, Position eines eingangsseitigen Deckleistenkörpers 32 der Formateinrichtung in Bezug auf einen durch einen Förderkanal der Formateinrichtung 30 hindurchgeführten umhüllten Strangs 50.

Eingangsseitig der Formateinrichtung 30 werden ein zu umhüllender Materialstrang, z.B. aus Filtermaterial oder Tabakgut zusammen mit einem (hier nicht dargestellten) Umhüllungsmaterialstreifen zusammengeführt, wobei beim Hindurchfördern des Materialguts und des das Materialgut umgebende Umhüllungsmaterialstreifens der Materialstreifen um den rund zu formenden bzw. am Ende rundgeformten Materialstrang herumgelegt wird, wobei der Umhüllungsmaterialstreifen zusammen mit dem Materialgut mittels eines (hier nicht dargestellten) Formatbandes durch die Formateinrichtung 30 hindurchgefördert wird.

Der Deckleistenkörper 32 ist mit einer Strangformungskontur ausgebildet, so dass während der Förderung von Materialgut und Umhüllungsmaterialstreifen der Umhüllungsmaterialstreifen um das Materialgut herumgelegt wird. Anschließend wird der zu bildende Strang durch eine zweite Oberformateinheit 34 hindurchgefördert, wobei die Oberformateinheit 34 für eine Filterstrangmaschine mit einem Kühlsteg oder mit einer Kühleinrichtung ausgebildet ist, da während der Förderung des Strangs durch die Formateinrichtung 30 beim Umschließen des Materialstrangs Heißleim im Überlappungsbereich des Umhüllungsmaterialstreifens aufgebracht wird und anschließend beim vollständigen Schließen des Umhüllungsmaterialstreifens ein Nahtbereich mit dazwischen angeordnetem Heißleim an der Oberseite des Strangs durch die zweite Oberformateinheit 34 hindurchgefördert wird, so dass im Kontaktbereich zwischen dem Nahtbereich des Umhüllungsstreifens des Strangs und einem in Kontakt stehenden Kühlsteg der zweiten Oberformateinheit 34 der Heißleim abgebunden wird.

Nach Durchtritt des komplett umschlossenen Strangs 50 wird vor dessen Weiterverarbeitung an entsprechenden Weiterverarbeitungsmaschinen die Form des Strangs 50 mittels eines Sensors 52 erfasst, um anhand der Messergebnisse den Durchmesser des Strangs 50 zu überwachen.

Zur Erfassung des Durchmessers des Strangs ist dabei ein Sensor 52 vorgesehen, der mit der Regeleinheit 40 verbunden ist. Die Formateinrichtung 30 verfügt weiterhin über einen ortsfesten Unterformatkörper 36, der mit einem entsprechenden Führungskanal für den zu bildenden Strang ausgebildet ist.

Bei der Herstellung eines Tabakstrangs an einer Tabakstrangmaschine ist bei der Formateinrichtung 30 die zweite Oberformateinheit 34 als Heizeinrichtung bzw. mit einem Heizsteg ausgebildet, so dass nach Applikation von Kaltleim im Nahtbereich des zu umhüllenden Umhüllungsmaterialstreifens der Kaltleim durch Erwärmen im Nahtbereich in der zweiten Oberformateinheit 34 ausgehärtet wird.

Wie aus Fig. 3 ferner hervorgeht, sind der eingangsseitige Deckleistenkörper 32 (als erste Oberformateinheit) und die zweite Oberformateinheit 34 gegenüber dem ortsfest angeordneten Unterformatkörper 36 vertikal positionierbar. Um den Deckleistenkörper 32 und die zweite Oberformateinheit 34 im laufenden Betrieb einer Strangmaschine vertikal zu bewegen, sind entsprechende Motoren 42, 44 vorgesehen und mit der Regeleinheit 40 verbunden. Hierbei wird mittels des Motors 42 der Deckleistenkörper 32 vertikal bewegt, während die zweite Oberformateinheit 34 mittels des Motors 44 vertikal auf und ab bewegt wird. Der Motor 44 kann aber auch aus dem Regelkreis herausgenommen werden, so dass die zweite Oberformateinheit 34 fest eingestellt ist.

Um den Deckleistenkörper 32 in geregelter Weise zu positionieren, ist an der Oberformateinheit 34 ein mit der Regeleinheit 40 verbundener Temperatursensor 48 angeordnet bzw. vorgesehen, um die Temperatur des Kontaktbereichs des Strangs und der Oberformateinheit 34 zu erfassen. In Abhängigkeit der erfassten Temperatur durch den Temperatursensor 48 und in Abhängigkeit des erfassten Durchmessers mittels des Sensors 52, die jeweils mit der Regeleinheit 40 verbunden sind, wird der Antrieb 42 für den Deckleistenkörper 32 angesteuert, um eine entsprechende, vorgesehene Position bzw. Höhe des Deckleistenkörpers 32 in Bezug auf den Förderkanal einzustellen bzw. einzurichten. Insbesondere wird bei der Regelung der Deckleistenkörper 32 während der Produktion an der Strangmaschine fortlaufend kontinuierlich zu der Position der zweiten Oberformateinheit 34 in einem gewünschten Verhältnis positioniert, um einen Strang 50 mit einer hohen Rundheit zu produzieren. Auch die zweite Oberformateinheit 34 wird in Abhängigkeit der Messergebnisse über den Durchmesser des Strangs 50 in Bezug auf den im Unterformatkörper 36 ausgebildeten Förderkanal geregelt und/oder fest positioniert.

In Fig. 4a ist schematisch in einer Draufsicht in Förderrichtung eines zu umhüllenden Strangs der Einlaufbereich der ersten Oberformateinheit mit dem Deckleistenkörper 32 dargestellt. Der Deckleistenkörper 32 ist oberhalb des Unterformatkörpers 36 in dessen trichterförmigen Einlaufbereich für einen zu umhüllenden Strang angeordnet.

In Fig. 4b ist ein Querschnitt durch die erste Oberformateinheit gemäß der in Fig. 4a eingezeichneten Schnittlinie A-A dargestellt. Wie aus Fig. 4b ersichtlich ist, weist der Unterformatkörper 36 einen unterseitigen Förderkanal 37 auf, durch den ein Formatband 38 sowie ein Umhüllungsmaterialstreifen 56 gefördert werden, wobei während der Förderung der Umhüllungsmaterialstreifen 56 um das (hier nicht dargestellte) Materialgut vollständig herumgelegt wird.

Wie aus Fig. 4b weiter hervorgeht, ist der Deckleistenkörper 32 mit einer Strangformungskontur 33 oberhalb des Führungskanals 37 ausgebildet. Die Strangformungskontur 33 ist dabei in Förderrichtung eines zu benennenden Strangs derart ausgebildet, dass im Zusammenwirken mit dem Führungskanal 37 des Unterformatkörpers 36 das Formatband 38 zusammen mit dem Umhüllungsmaterialstreifen 56 fortlaufend stärker gekrümmt wird.

Der Deckleistenkörper 32 ist mittels einer Schraube 61 mit einem kolbenstückartigen Verbindungskörper 62 verbunden, wobei der Verbindungskörper 62 in einer an der Unterseite des Unterformatkörpers 36 ausgebildeten und als Aufnahme vorgesehenen Ausnehmung 63 vertikal beweglich angeordnet ist. Der Verbindungskörper 62 wird mit einer in der Ausnehmung 63 ebenfalls angeordneten schematisch eingezeichneten Feder 64 vorgespannt, so dass die Kraft der vorgespannten Feder nach unten in vertikaler Richtung wirkt.

An der Unterseite ist der Verbindungskörper 62 mit einer Bohrung 65 mit einem Innengewinde ausgebildet, in die eine drehbar gelagerte Verstellschraube 66 mit einem Außengewinde angeordnet ist. Die Verstellschraube 66 ist über entsprechende Kupplungsverbindungen mit dem Motor (vgl. Fig. 3, Bezugszeichen 42) für die Deckleiste 32 verbunden, so dass bei Drehung der Verstellschraube 66 der Verbindungskörper 62 zusammen mit dem oberseitig angeordneten Deckleistenkörper 32 vertikal nach oben oder nach unten bewegt wird. Hierdurch wird unter Verwendung eines motorischen Antriebs eine stufenlose Verstellung des Deckleistenkörpers 32 in der Höhe gegenüber dem Unterformatkörper 36 bzw. gegenüber der Führungsnut 37 erreicht.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

| | |
|---|---|
| 10 | Formateinrichtung |
| 12 | Oberformat |
| 12.1 | Deckleiste |
| 12.2 | Klebkammer |
| 12.3 | Heizsteg |
| 14 | Unterformat |
| 20 | Formateinrichtung |
| 22 | Oberformat |
| 22.1 | Deckleiste |
| 22.2 | Kühlsteg |
| 24 | Unterformat |
| 30 | Formateinrichtung |
| 32 | Deckleistenkörper |
| 33 | Strangformungskontur |
| 34 | zweite Oberformateinheit |
| 36 | Unterformatkörper |
| 37 | Führungskanal |
| 38 | Formatband |
| 40 | Regeleinheit |
| 42 | Motor |
| 44 | Motor |
| 48 | Temperatursensor |
| 50 | Strang |
| 52 | Sensor |
| 56 | Umhüllungsmaterialstreifen |
| 61 | Schraube |
| 62 | Verbindungskörper |
| 63 | Ausnehmung |
| 64 | Feder |
| 65 | Bohrung |
| 66 | Verstellschraube |
| | |
| F | Förderrichtung |
| K | Filterstrangmaschine |
| B | Tabakstrangmaschine |

## Patentansprüche

1. Formateinrichtung (10, 20, 30) einer Strangmaschine der Tabak verarbeitenden Industrie zum Herstellen eines umhüllten und im Querschnitt rundgeformten, und insbesondere kontinuierlichen, Strangs (50) der Tabak verarbeitenden Industrie, insbesondere Tabakstrang oder Filterstrang, wobei in einem Strangförderabschnitt der Formateinrichtung (10, 20, 30) ein Förderkanal (37) für den zu bildenden Strang unter Verwendung eines unterseitigen ein Unterformat ausbildenden Unterformatkörpers (36) und eines mit einem Deckleistenkörper (32) versehenen Oberformats (12, 22) ausgebildet ist, **dadurch gekennzeichnet, dass** eine mit dem Deckleistenkörper (32) verbundene motorisch betätigbare Verstelleinrichtung (66) für den Deckleistenkörper (32) und ein motorischer Antrieb (44) für die Verstelleinrichtung (66) vorgesehen sind, wobei die Verstelleinrichtung (66) mit dem Deckleistenkörper (32) verbunden ist und wobei unter Verwendung der am Deckleistenkörper (32) angreifenden Verstelleinrichtung (66) eine zwangsgeführte, vorzugsweise stufenlose, Verstellung, insbesondere Linearverstellung, des Deckleistenkörpers (32) in Bezug auf den Unterformatkörper (36), vorzugsweise in vertikaler Richtung, ausführbar ist.

2. Formateinrichtung (10, 20, 30) nach Anspruch 1, **dadurch gekennzeichnet, dass** die Verstelleinrichtung (66) für den Deckleistenkörper (32) eine Vertikalführungseinrichtung für den Deckleistenkörper (32) aufweist.

3. Formateinrichtung (10, 20, 30) nach Anspruch 2, **dadurch gekennzeichnet, dass** die Vertikalführungseinrichtung für den Deckleistenkörper (32) wenigstens einen oder mehrere, vorzugsweise vertikal ausgebildete, Stiftkörper und jeweils eine für die Stiftkörper vorgesehene Stiftkörperführungsaufnahme, die mit dem jeweiligen Stiftkörper zusammenwirkt, aufweist.

4. Formateinrichtung (10, 20, 30) nach einem der Ansprüche 1 bis 3, **dadurch gekennzeichnet, dass** die Verstelleinrichtung (66) einen betätigbaren Verstellkörper, insbesondere eine betätigbare Verstellschraube (66), aufweist, so dass die vertikale Höhe des Deckleistenkörpers (32) bei der Betätigung des Verstellkörpers (66) einstellbar ist.

5. Formateinrichtung (10, 20, 30) nach Anspruch 4, **dadurch gekennzeichnet, dass** der Verstellkörper (66) über einen vertikal bewegbaren Verbindungskörper (62) mit dem Deckleistenkörper (32) verbunden ist, wobei insbesondere der Verbindungskörper (62) mittels einer Spanneinrichtung, insbesondere Feder, vorgespannt ist.

6. Formateinrichtung (10, 20, 30) nach einem der Ansprüche 1 bis 5, **dadurch gekennzeichnet, dass** eine Regeleinrichtung (40) für die Verstelleinrichtung (66) vorgesehen ist, derart, dass in Abhängigkeit des Durchmessers des erzeugten Strangs (50), vorzugsweise nach Durchlauf des Strangs (50) durch die Formateinrichtung (10, 20, 30), und/oder in Abhängigkeit der Temperatur, insbesondere der Kontakttemperatur, zwischen dem geförderten Strang (50) und einer in Förderrichtung des Strangs nachgeordneten, vorzugsweise separaten, Oberformateinheit 34), die mit dem geförderten Strang (50) in Kontakt bringbar oder gebracht ist, die Position des Deckleistenkörpers (32) regelbar ist.

7. Formateinrichtung (10, 20, 30) nach Anspruch 6, **dadurch gekennzeichnet, dass** die Regeleinrichtung (40) mit einer Messeinrichtung zum Messen des Querschnitts des gebildeten Strangs (50) und/oder die Regeleinrichtung mit einer Temperatursensoreinheit (48) an der zweiten Oberformateinheit (34) verbunden ist.

8. Formateinrichtung (10, 20, 30) nach Anspruch 7, **dadurch gekennzeichnet, dass** die Regeleinrichtung (40) mit dem Antrieb (42) für die Verstelleinrichtung (66) für den Deckleistenkörper (32) verbunden ist und/oder dass die Regeleinrichtung (40) mit einem Verstellmotor (44) der zweiten Oberformateinheit (34) verbunden ist.

9. Formateinrichtung (10, 20, 30) nach einem der Ansprüche 1 bis 8, **dadurch gekennzeichnet, dass** die Formateinrichtung (10, 20, 30) mehrere, vorzugsweise separate, Oberformateinheiten aufweist, wobei in Förderrichtung (F) des Strangs (50) eine, vorzugsweise eingangsseitig, erste Oberformateinheit mit dem Deckleistenkörper (32) ausgebildet ist und/oder eine zweite Oberformateinheit (34), die in Förderrichtung (F) des Strangs (50) nach der ersten Oberformateinheit angeordnet ist, als eine Kühleinrichtung oder eine Heizeinrichtung oder eine Klebkammer für den zu bildenden Strang (50) ausgebildet ist.

10. Formateinrichtung (10, 20, 30) nach einem der Ansprüche 1 bis 9, **dadurch gekennzeichnet, dass** die Formateinrichtung (10, 20, 30) ausschließlich nur zwei Oberformateinheiten aufweist, wobei insbesondere die Formateinrichtung (10, 20, 30) ohne eine Versiegelungseinrichtung für einen Umhüllungsmaterialstreifen (56) des zu umhüllenden Strangs (50), vorzugsweise ohne Klebkammer oder klebkammerfrei, ausgebildet ist.

11. Strangmaschine der Tabak verarbeitenden Industrie, insbesondere Filterstrangmaschine oder Tabakstrangmaschine, mit einer Formateinrichtung (10, 20, 30) nach einem der Ansprüche 1 bis 10.

12. Verfahren zum Betreiben einer Strangmaschine (K, P) zur Herstellung eines von einem Umhüllungsmaterialstreifen (56) umhüllten, vorzugsweise kontinuierlichen, Strangs (50) der Tabak verarbeitenden Industrie, insbesondere Filterstrang oder Tabakstrang, wobei ein zu umhüllender Strang (50) zusammen mit dem Umhüllungsmaterialstreifen (56) in Strangförderrichtung (F) durch eine erste einen Strang bildende Formateinheit mit einer ersten Oberformateinheit einer Formateinrichtung (10, 20, 30), wobei die erste Oberformateinheit mit einem eine Strangformungskontur (33) aufweisenden Deckleistenkörper (32) ausgebildet ist, und anschließend der zur bildende Strang (50) durch eine zweite strangbildende Formateinheit mit einer zweiten Oberformateinheit (34) der Formateinrichtung (10, 20, 30) in einem einen Förderkanal (37) aufweisenden Unterformat gefördert wird, wobei die erste Oberformateinheit in Bezug auf den Förderkanal (37) mit einem vorbestimmten Abstand positioniert ist und wobei die zweite Oberformateinheit (34) in Bezug auf den Förderkanal (37) mit einem regelbaren oder einstellbaren Abstand positioniert wird, **dadurch gekennzeichnet, dass** die Position des Deckleistenkörpers (32) mittels einer Verstelleinrichtung (66) für den Deckleistenkörper (32) verstellt wird, wobei die Verstelleinrichtung (66) und der Deckleistenkörper (32) miteinander verbunden sind, und wobei die Position des Deckleistenkörpers (32) mittels einer Regeleinrichtung in Abhängigkeit des Durchmessers des erzeugten Strangs (50), vorzugsweise nach Durchlauf des Strangs durch die Formateinrichtung (10, 20, 30), und/oder in Abhängigkeit der Temperatur, insbesondere der Kontakttemperatur, zwischen dem geförderten Strang (50) und der in Förderrichtung des Strangs (50) nachgeordneten, vorzugsweise separaten, Oberformateinheit (34), die mit dem geförderten Strang in Kontakt bringbar oder gebracht ist, geregelt wird.

13. Verfahren nach Anspruch 12, **dadurch gekennzeichnet, dass** die Position des Deckleistenkörpers (32) bei ansteigender Temperatur zwischen dem zu bildenden Strang (50) und der zweiten Oberformateinheit (34) in vertikaler Richtung angehoben wird.

14. Verfahren nach Anspruch 12 oder 13, **dadurch gekennzeichnet**, die Position des Deckleistenkörpers (32) bei fallender Temperatur zwischen dem zu bildenden Strang (50) und der zweiten Oberformateinheit (34) in vertikaler Richtung abgesenkt wird.

15. Verfahren nach einem der Ansprüche 12 bis 14, **dadurch gekennzeichnet**, die Formateinrichtung (10, 20, 30) nach einem der Ansprüche 1 bis 10 ausgebildet ist.
